# EUROPÄISCHE PATENTSCHRIFT

(11) **EP 0 039 053 B1**
(45) Veröffentlichungstag und Bekanntmachung des Hinweises auf die Patenterteilung: **24.10.1984**
(21) Anmeldenummer: 81103086.5
(22) Anmeldetag: 24.04.1981
(51) Int. Cl.: A47C 31/02

(54) **Vorrichtung zum Verbinden von Bezugstoff mit einem Trägerkörper, insbesondere einem Möbelkörper, und/oder zum Abdecken von insbesondere Randbereichen des Trägerkörpers**
Device for attaching a covering material to an article, particularly a furniture-part, and/or for covering the edges of a support member in particular
Dispositif pour fixer une matière de recouvrement sur un corps, notamment partie de meuble, et/ou pour couvrir particulièrement les bords d'un élément de support

(30) Priorität: 30.04.1980 DE 3016644
(43) Veröffentlichungstag der Anmeldung: 04.11.1981
(73) Patentinhaber: OKE von der Heyde & Tillner GmbH & Co. KG, D-4531 Lotte (DE)
(72) Erfinder: Tillner, Alfred, D-4513 Belm (DE)
(74) Vertreter: Busse & Busse Patentanwälte

## Beschreibung

Die Erfindung betrifft eine Vorrichtung zum Verbinden von Bezugstoff mit einem Trägerkörper, insbesondere einem Möbelkörper, und/oder zum Abdecken von insbesondere Randbereichen des Trägerkörpers der im Oberbegriff des Patentanspruchs 1 beschriebenen Art.

Bekannte Vorrichtungen dieser Art besitzen einen ebenen Basissteg ihrer Basisprofilleiste, mit dem diese in der Regel mit Hilfe von Stahlklammern am Trägerkörper, insbesondere Möbelkörper, befestigt wird, woraufhin die Aufsatzprofilleiste auf die Basisprofilleiste aufgedrückt wird. Der dabei erzeugte Verriegelungseingriff der Längsrandbereiche der Aufsatzprofilleiste mit entsprechenden Verriegelungsflächen des vom Basissteg ausgehenden oberen Ansatzbereichs der Basisprofilleiste ist aufgrund der Elastizität der beiden miteinander zu vereinigenden Kunststoffprofilleisten zwar leicht herstellbar, jedoch kommt es dadurch häufig vor, dass die Aufsatzprofilleiste bei Benutzung des so ausgerüsteten Trägerkörpers, z.B. eines Sessels oder Stuhls, ungewollt aus ihrem Verriegelungseingriff mit der Basisprofilleiste gelöst wird, da hierzu nur verhältnismässig geringere Zugkräfte erforderlich sind. Der Anwendungsbereich und die Beanspruchbarkeit der bekannten Vorrichtung sind aus diesem Grunde begrenzt.

Es ist ferner eine Vorrichtung zum Verbinden von Bezugstoff mit einem Trägerkörper bekannt (DE-A-1922996), die der lösbaren Befestigung von insbesondere Wand- und Deckenbespannungen dient. Diese bekannte Vorrichtung besteht ihrerseits aus zwei miteinander vereinigbaren, mehr oder weniger längsbiegsamen Profilleisten, von denen die eine eine Basisprofilleiste bildet, die mittels eines Basisstegs an ihrer dem Trägerkörper zuzuwendenden Unterseite an diesem durch Verklebung befestigbar ist, und von denen die andere eine Aufsatzprofilleiste bildet, die auf die Basisprofilleiste aufdrückbar und in Verriegelungseingriff mit Verriegelungsflächen eines von der Oberseite des Basissteges ausgehenden oberen Ansatzbereichs der Basisprofilleiste bewegbar ist. Dabei wird der Bezugstoff zwischen die beiden Profilleisten eingelegt und beim Aufdrücken der Aufsatzprofilleiste auf die Basisprofilleiste eingeklemmt. Bei einer der Ausführungsformen der bekannten Vorrichtung wird die Verriegelung derAufsatzprofilleiste mit der Basisprofilleiste dadurch erreicht, dass die Aufsatzprofilleiste auf ihrer der Basisprofilleiste zugewandten Unterseite seitliche Raststege mit einwärts gerichteten Rasthaken aufweist, die mit einem mittleren Nocken in Form eines von der Längsmittelebene des Basissteges ausgehenden Mittelsteges mit einer kopfseitigen Verdickung in Verriegelungseingriff gelangen. Bei einem weiteren Ausführungsbeispiel der bekannten Vorrichtung erfolgt die Verriegelung der beiden Profilleisten unter Zwischenlegung des Bezugsstoffes dadurch, dass die Aufsatzprofilleiste in ihren beiden Längsrandbereichen mit je einem Nocken versehen ist, die in entsprechende Nockenvertiefungen der Basisprofilleiste einrasten. Schliesslich ist neben weiteren Verriegelungsmöglichkeiten eine Ausführungsform der bekannten Vorrichtung vorgesehen, bei der die Aufsatzprofilleiste mit einem mittleren Verriegelungsnocken versehen ist, der mit einer in der Längsmittelebene des Basissteges von diesem vorstehend angeordneten Nockenvertiefung in Rasteingriff bringbar ist. Allen Ausführungsformen der bekannten Vorrichtung ist gemeinsam, dass die Verbindung zwischen den beiden Profilleisten infolge eines stets nur einfachen, entweder auf die beiden Längsrandbereiche oder auf den Mittelbereich derAufsatzprofilleiste beschränkten Rasteingriffs leicht lösbar ist. Der Anwendungsbereich der bekannten Vorrichtung ist daher auf solche Fälle beschränkt, in denen eine leichte Lösbarkeit beabsichtigt ist oder in denen die Vorrichtung keine grossen Beanspruchungen erfährt. Für eine Anwendung an insbesondere Möbelkörpern, wie Sesseln oder Stühlen, ist die bekannte Vorrichtung daher nicht geeignet, da hierbei bei Benutzung des Möbelkörpers die Gefahr besteht, dass die Aufsatzprofilleiste ungewollt aus ihrem Verriegelungseingriff mit der Basisprofilleiste gelöst wird. Hieraus folgt, dass der Anwendungsbereich und die Beanspruchbarkeit in diesem bekannten Fall in gleicher Weise wie bei der eingangs behandelten, gattungsbildenden Vorrichtung begrenzt sind.

Die Erfindung schafft hier Abhilfe und erreicht dies, ausgehend von einer Vorrichtung der angegebenen Art, durch eine Ausgestaltung, wie sie im kennzeichnenden Teil des Patentanspruchs 1 angegeben ist.

Bei dieser Ausgestaltung kann der Basissteg der Basisprofilleiste in seinem mittleren Bereich unter Hindurchbewegen des Mauls einer Klammerpistole durch den Spalt zwischen den kopfseitigen Verdickungen seiner Seitenstege mittels Stahlklammern an eine im wesentlichen ebene Fläche des Trägerkörpers, der in der Regel aus Holz oder holzähnlichem Werkstoff besteht, angeheftet werden. Beim Anheften verformt sich der quergewölbte Basissteg in der Weise, dass er flach an die ebene Befestigungsfläche des Trägerkörpers angedrückt wird, mit der Folge, das die kopfseitigen Verdickungen der Seitenstege nach innen bewegt und unter Spannung gegeneinander gedrückt werden und so den anfänglich zwischen ihnen vorhandenen Spalt schliessen. Die die Verriegelungsflächen für die Aufsatzprofilleiste darbietenden kopfseitigen Verdickungen der Seitenstege der Basisprofilleiste sind dadurch in Richtung auf deren Basissteg hin vorgespannt, was einerseits das Aufdrücken der Aufsatzprofilleiste mit ihren seitlichen Raststegen sowie mit ihrem Mittelsteg mit den doppelseitigen Rasthaken erleichtert, andererseits aber einem ungewollten Abziehen der Aufsatzprofilleiste entgegenwirkt. Nicht nur aufgrund der nach innen gerichteten Vorspannungder kopfseitigen Verdickungen mit ihren Verriegelungsflächen sind höhere, nach aussen gerichtete Zugkräfte zum Abziehen der Aufsatzprofilleiste erforderlich, sondern es setzt auch die besondere, wechselseitige Verriegelung, die nach der Erfindung durch den Eingriff der seitlichen Raststege und des Mittelsteges der Aufsatzprofilleiste mit den kopfseitigen Verdickungen der Seitenstege des Basisprofils herbeigeführt wird, solchen, im Sinne eines Abziehens der Aufsatzprofilleiste wirkenden Zugkräften einen erheblichen Widerstand entgegen, da bei etwa mittig an der Aufsatzprofilleiste angreifenden Zugkräften diese Kräfte eine Verstärkung des Verriegelungseingriffs im Bereich der seitlichen Raststege der Aufsatzprofilleiste hervorrufen und umgekehrt, bei etwa seitlich an der Aufsatzprofilleiste angreifenden Zugkräften, der Verriegelungseingriff der Aufsatzprofilleiste im Bereich des Mittelsteges mit den doppelseitigen Rasthaken entsprechend verstärkt wird. Es ist auf diese Weise ein Höchstmass an Festigkeit und Beanspruchbarkeit der Verriegelung zwischen Basisprofilleiste und Aufsatzprofilleiste erreicht.

Diese hohe Festigkeit und Beanspruchbarkeit eröffnet der erfindungsgemässen Vorrichtung einen grossen Anwendungsbereich. Beispielsweise kann die Vorrichtung bei entsprechender Ausgestaltung insbesondere der Aufsatzprofilleiste als Rand- oder Kantenabdeckung von im Gebrauch oft hoch beanspruchten Sitzmöbeln verwendet werden, wobei im Falle stoffbezogener Sitzmöbel, wie Stühle und Sessel, der Bezugstoff vor einem Anheften der Basisprofilleiste an diese angenäht werden kann, was ausserordentlich hohe Arbeitszeiteinsparungen bei der Herstellung mit sich bringt. Die Möglichkeit des vorherigen Annähens von Bezugstoff an die Basisprofilleiste, d.h. an deren Basissteg, ist dank des anfänglich in der Basisprofilleiste vorhandenen Spaltes zwischen den kopfseitigen Verdickungen der Seitenstege der Basisprofilleiste möglich, durch den ein entsprechendes Nähfüsschen einer Nähmaschine hindurchtreten und die Nähverbindung des Bezugstoffes mit der Unterseite des Basissteges herstellen kann.

Die erfindungsgemäse Vorrichtung ist aber nicht nur im Zusammenhang mit dem Verbinden von Bezugstoff mit einem Trägerkörper anwendbar, sondern auch nur zum Abdecken von insbesondere Randbereichen des Träger- oder Möbelkörpers, beispielsweise der schmalen Randseiten eines Tisches nach Art eines sog. Umleimers.

Die erfindungsgemässe Vorrichtung ermöglicht ferner eine sichere Festlegung von Sitz-oder Rückenkissen von Polstermöbeln, indem der Bezugstoff des Kissens an die Aufsatzprofilleiste, die zu diesem Zweck mit einem oder zwei, ihre seitlichen Raststege übergreifenden fahnenförmigen Ansatzlappen versehen sein kann, angenäht und sodann die Aufsatzprofilleiste auf die zuvor am Trägerkörper bzw. Untergestell oder Rückenlehne des Sessels angeheftete Basisprofilleiste aufgedrückt wird. Hierdurch wird ein Verrutschen der sonst losen Kissen mit Sicherheit verhindert.

Zahlreiche weitere Merkmale und Vorteile der Erfindung ergeben sich aus den Ansprüchen und der nachstehenden Beschreibung in Verbindung mit der Zeichnung, in der mehrere Ausführungsbeispiele und Anwendungsfälle des Gegenstands der Erfindung schematisch veranschaulicht sind. In der Zeichnung zeigen:
Fig. 1 eine Stirnansicht der Basisprofilleiste einer erfindungsgemässen Vorrichtung im Ausgangszustand, d.h. vor Befestigung an einem Trägerkörper,
Fig. 2 die Basisprofilleiste nach Fig. 1 im an den Trägerkörper befestigten Zustand,
Fig. 3 einen Querschnitt durch die Basisprofilleiste im befestigten Zustand entsprechend Fig. 2 in Verbindung mit einer Aufsatzprofilleiste, ebenfalls im Querschnitt.
Fig. 4 die Basisprofilleiste und die Aufsatzprofilleiste nach Fig. im miteinander vereinigten Zustand,
Fig. 5 eine schaubildliche Darstellung der Basisprofilleiste in Verbindung mit einem an diese anzunähenden Bezugstoff,
Fig. 6 eine abgewandelte Ausführungsform der Basisprofilleiste in einer Darstellung entsprechend Fig. 5,
Fig. 7 bis 11 je einen Querschnitt durch eine abgewandelte Ausführungsform der Aufsatzprofilleiste,
Fig. 12 einen mit der erfindungsgemäsen Vorrichtung als Randabdeckung versehenen Bürostuhl,
Fig. 13 eine mit der erfindungsgemässen Vorrichtung als Randabdeckung nach Art eines sog. Umleimers versehene Tischplatte,
Fig. 14 einen mit der erfindungsgemässen Vorrichtung als Sitzkissenbefestigung versehenen Polstersessel,
Fig. 15 einen Querschnitt durch einen Polstersessel mit Sitz- und Rückenkissen, und
Fig. 16 eine Einzelheit A der Fig. 15 in vergrössertem Masstab unter Veranschaulichung der Basisprofilleiste und der Aufsatzprofilleiste der erfindungsgemässen Vorrichtung.

In den Fig. 1 und 2 ist zunächst die als Ganzes mit 1 bezeichnete Basisprofilleiste einer Vorrichtung zum Verbinden von Bezugstoff mit einem aus Holz oder holzähnlichem Material bestehenden Trägerkörper 2 und/oder zum Abdecken von insbesondere Randbereichen des Trägerkörpers 2, wie der ebenen Randfläche 3 einer Schmalseite des Trägerkörpers 2, veranschaulicht. Die Basisprofilleiste 1 ist von einer einstückig stranggepressten, längsbiegsamen, elastischen Kunststoffprofilleiste gebildet und in Fig. 1 in ihrem Ausgangszustand, d.h. vor ihrer Befestigung am Trägerkörper 2, dargestellt. Die Basisprofilleiste 1 umfasst einen Basissteg 4, der in ihrem Ausgangszustand in vom Trägerkörper 2 fortweisender Richtung quergewölbt ist. Ferner umfasst die Basisprofilleiste 1 zwei beidseits der Längsmittelebene 5 des Basisstegs 4 angeordnete Seitenstege 6 und 7 mit kopfseitgen Verdickungen 8 und 9. Im Ausgangszustand der Basisprofilleiste 1 springen die Seitenstege 6 und 7 im wesentlichen untereinander parallel vom gewölbten Basissteg 4 vor, d.h. sie besitzen eine senkrechte Stellung in bezug auf eine die Längsränder des Basisstegs 4 einnehmende waagerechte Ebene, wobei sie zwischen ihren kopfseitigen Verdickungen 8 und 9 einen Spalt 11 belassen.

Zum Befestigen der Basisprofilleiste 1 an der ebenen Befestigungsfläche 3 des Trägerkörpers 2 dient bei dem dargestellten Beispiel eine nur teilweise angedeutete Klammerpistole 12, deren Maul 13 durch den Spalt 11 zum Einschiessen von Stahlklammern durch den mittleren Bereich des Basissteges 4 und in den Trägerkörper 2 hindurchbewegt wird. Durch das Anschiessen des Basisstegs 4 an die ebene Befestigungsfläche 3 des Trägerkörpers 2 nimmt der Basissteg 4 durch Verformung seinerseits eine ebene Gestalt an, wie es aus Fig. 2 ersichtlich ist, die die Basisprofilleiste 1 im an den Trägerkörper 2 angehefteten Zustand zeigt. Bei 14 in Fig. 2 ist eine der eingeschossenen Befestigungsklammern ersichtlich. Dadurch, dass beim Anschiessen der gewölbte Basissteg 4 gleichsam gerade gezogen wird, bewegen sich die Seitenstege 6 und 7 nach innen gegeneinander, schliessen den Spalt 11 und liegen unter Spannung aneinander an, wie es ebenfalls aus Fig. 2 ersichtlich ist.

In Fig. 3 ist neben der an den Trägerkörper 2 angehefteten Basisprofilleiste 1 die zugehörige Aufsatzprofilleiste dargestellt, die als Ganzes mit 15 bezeichnet ist. Die Aufsatzprofilleiste 15 besteht ihrerseits aus einer einstückig stranggepressten, längsbiegsamen, elastischen Kunststoffprofilleiste der aus Fig. 3 ersichtlichen Querschnittsform mit auf ihrer der Basisprofilleiste 1 zugewandten Unterseite vorgesehenen seitlichen Raststegen 16 und 17 mit einwärts gerichteten Rasthaken 18 und 19 sowie mit einem Mittelsteg 20 mit doppelseitigen Rasthaken 21 und 22. Zwischen ihren seitlichen Raststegen 16 und 17 und ihrem Mittelsteg 20 weist die Kunststoffprofilleiste 15 jeweils einen unterseitig offenen Hohlraum 23 und 24 mit einer den kopfseitigen Verdickungen 8 und 9 der Seitenstege 6 und 7 der Basisprofilleiste 1 entsprechenden Querschnittsform auf.

Die Querschnittsform der kopfseitigen Verdikkungen 8 und 9 der Seitenstege 6 und 7 der Basisprofilleiste 1 hat bei dem dargestellten, bevorzugten Ausführungsbeispiel die Grundform eines Pilzkopfes mit oberseitiger Wölbung 25, in dessen Unterseite 26 die Seitenstege 6 und 7 jeweils aussermittig, zur vertikalen Längsmittelebene 5 (Fig.1) des Basissteges 4 hin versetzt, einmünden. Dabei schliesst die Unterseite 26 des Pilzkopf-Querschnitts beidseits jedes Seitensteges 6, 7 Verriegelungswinkel in Form spitzer Winkel mit dem jeweiligen Seitensteg für die Rasthaken 18,19 und 21,22 der Aufsatzprofilleiste 15 ein. Die beiden Verriegelungswinkel beidseits jedes Seitensteges 6, 7 sind in Fig. mit α und β bezeichnet. Der Winkel a an der Aussenseite jedes Seitensteges 6, 7 ist spitzer ausgeführt als der Winkel ß an der Innenseite jedes Seitensteges 6, 7. Auch ist der dem Aussenwinkel a benachbarte Flächenteil der Unterseite 26 des Pilzkopf-Querschnitts grösser als der dem Innenwinkel β zugeordnete Flächenteil. Hierbei stehen insgesamt etwa gleichgrosse Verriegelungsflächen der Unterseite 26 des Pilzkopf-Querschnitts jeweils in den beiden Seitenbereichen und im Mittelbereich für die Rasthaken 18,19 und 21, 22 der Aufsatzprofilleiste 15 zur Verfügung.

Die insoweit beschriebene und dargestellte Ausgestaltung bewirkt im zusammengedrückten Zustand von Basisprofilleiste 1 und Aufsatzprofilleiste 15, der in Fig. 4 dargestellt ist, eine äusserst feste gegenseitige Verriegelung unter Klemmwirkung beider Leisten, die sich nicht ohne weiteres, vor allem nicht unbeabsichtigt, lösen lässt. Das Aufdrücken der Aufsatzprofilleiste 15 geht dennoch aufgrund der nach innen und unten gerichteten Vorspannung der Seitenstege 6, 7 mit ihren kopfseitigen Verdickungen 8, 9 verhältnismässig leicht vonstatten, wobei die mittlere Rille 27 (Fig. 3), die im angehefteten Zustand der Basisprofilleiste 1 im Anlagebereich der kopfseitigen Verdickungen 8 und 9 von deren aussenseitigen Rundungen 25 gebildet ist, als Zentrierungs- und Führungshilfe für die doppelseitigen Rasthaken 21 und 22 des Mittelsteges 20 der Aufsatzprofilleiste 15 wirkt. Auf diese Weise geht die Vereinigung der Basisprofilleiste 1 und derAufsatzprofilleiste 15 schnell und mühelos vonstatten.

Die Aufsatzprofilleiste 15 besitzt eine im wesentlichen glatte, die Basisprofilleiste 1 im aufgestzten Zustand ober- und randseitig umgreifende Aussenkontur bzw. Oberseite 28, wie die Fig. 3 und 4 zeigen. Fig. 4 zeigt ferner, das im miteinander vereinigten Zustand von Basisprofilleiste 1 und Aufsatzprofilleiste 15 deren seitliche Rasthaken 18 und 19 den dem Aussenwinkel a benachbarten Flächenbereich und deren mittlere Rasthaken 21, 22 den dem Innenwinkel ß benachbarten Flächenbereich der Unterseite 26 der kopfseitigen Verdickungen 8, 9 der Seitenstege 6 und 7 des Basisstegs 4 zur Herstellung der gegenseitigen Verriegelung der beiden Leisten untergreifen. Die Schrägstellung der Rasthaken 18, 19 und 21, 22 der Aufsatzprofilleiste 15 entspricht dabei den Verriegelungswinkeln a und ß an der Unterseite 26 der Verdickungen 8 und 9 des Basisstegs 4. Die Rasthaken 18 und 19 verlaufen ferner an ihrer Innenseite von oben schräg nach unten und aussen, während die mittleren Rasthaken 21 und 22 in der Längsmittelebene der Aufsatzprofilleiste 15 unter keilförmiger Verjüngung nach unten zusammengeführt sind, was insgesamt das Aufdrücken der Aufsatzprofilleiste 15 auf die Basisprofilleiste 1 erleichtert.

Beim Anbringen der Basisprofilleiste 1 an einem Trägerkörper, der ausserdem mit Bezugstoff zu bespannen ist, erweist es sich als vorteilhaft und die Arbeitszeit verkürzend, dass der Basissteg 4 mit dem Bezugstoff vernähbar ist. Dieser Vorgang ist in Fig. veranschaulicht, in der bei 29 der Bezugstoff angedeutet ist, der mittels einer bei 30 angedeuteten Nähvorrichtungandie Unterseite des in seinem Ausgangszustand befindlichen, quergewölbten Basisstegs 4 in dessen mittlerem Bereich angenäht wird, wobei die Nähnadel 31 durch den im Ausgangszustand der Basisprofilleiste 1 vorhandenen Spalt 11 zwischen den kopfseitigen Verdickungen 8 und 9 der Seitenstege 6 und 7 hindurchtritt.

Die Fig. 6 veranschaulicht ebenfalls den Unternähvorgang gemäss Fig. 5, jedoch bei einer abgewandelten Ausführungsform der Basisprofilleiste 1. Bei 29 ist wiederum der Bezugstoff und bei 31 die Nähnadel veranschaulicht. Bei 32 ist zusätzlich die erzeugte Nähnaht angedeutet. Während bei den oben beschriebenen Ausführungsformen der Basisprofilleiste 1 deren Befestigung mittels der Stahlklammern 14 am Trägerkörper 2 vorgesehen ist, ist bei der Ausführungsform nach Fig. statt dessen oder zusätzlich eine Festlegung der Basisprofilleiste 1 in einer oder mehreren Verriegelungsnuten eines Trägerkörpers vorgesehen. Eine solche Befestigung kommt zum Beispiel bei Trägerkörpern, wie Stühlen oder Sesseln, aus Kunststoff in Betracht. Hierbei besitzt der Basissteg 4 eine randseitige Verlängerung 33 mit einem leistenförmigen Rasthaken 34 an seiner Unterseite, der bei dem dargestellten Beispiel die gleiche Querschnittsform wie der Doppelrasthaken 21, 22 der Aufsatzprofilleiste 15 hat. Es können auch mehrere Rasthaken 34 mit Querabstand voneinander an der Unterseite des Basissteges 4 für eine Verriegelung mit entsprechend angeordneten und ausgebildeten Verriegelungsnuten des Trägerkörpers vorgesehen sein. Hierbei kann an dem anderen Längsrand der Basisprofilleiste 1 ebenfalls eine randseitige Verlängerung entsprechend der Verlängerung 33 vorgesehen sein, die an ihrer Unterseite mit Rasthaken entsprechend dem Rasthaken 34 versehen ist. Selbstverständlich kann eine Anordnung eines leistenförmigen Rasthakens 34 in der vertikalen Längsmittelebene des Basissteges 4 ebenfalls vorgenommen werden und besonders vorteilhaft sein. Einseitige oder beidseitige Randverlängerungen des Basissteges 4, wie die Verlängerung 33, können auch als Annähbereich für den Bezugstoff 29 dienen, wobei die Rasthaken 34 auch entfallen können, so dass die Randverlängerungen 33 ausschliesslilch sog. Annähfahnen für den Bezugstoff 29 bilden.

Nicht nur die Basisprofilleiste 1, sondern auch die Aufsatzprofilleiste 15 kann mit dem Bezugstoff vernähbar sein. Hierzu wird die Aussenkontur bzw. Oberseite 28, die bei dem Ausführungsbeispiel nach den Fig. und 4 durchlaufend bogenförmig ist, zum Beispiel in der aus Fig. 7 ersichtlichen Weise abgewandelt. Hiernach ist die Oberseite 28 der Aufsatzprofilleiste 15 in ihrem Firstbereich 35 abgeflacht, und der flache, ebene Firstbereich 35 ist zu beiden Längsrändern der Aufsatzprofilleiste 15 hin mit sich zu ihren freien Rändern hin im Querschnitt verjüngenden, fahnenförmigen Ansatzlappen 36 und 37 versehen, die als sog. Annähfahnen zum Annähen von Bezugstoff dienen können.

Je nach dem Bedarfsfall ist es natürlich auch möglich, nur einen seitlichen Ansatzlappen, wie den Ansatzlappen 36 gemäss Fig. 8, in Verlängerung des ebenen Firstbereichs 35 der Aufsatzprofilleiste 15 vorzusehen.

Während bei den Ausführungsbeispielen nach den Fig. und 8 die Ansatzlappen 36 und 37 die seitlichen Raststege 16 und 17 in seitlicher, im wesentlichen waagerechter Verlängerung des abgeflachten Firstbereichs 35 der Oberseite 28 der Aufsatzprofilleiste 15 übergreifen, zeigt die Fig. eine Ausführungsform mit einem fahnenförmigen Ansatzlappen 38, der in im wesentlichen senkrechter Verlängerung des seitlichen Raststeges 17 der Aufsatzprofilleiste 15 angeordnet ist.

Solche senkrechten Ansatzlapen 38 können selbstverständlich auch in Verlängerung beider seitlichen Raststege 16 und 17 der Aufsatzprofilleiste 15 vorgesehen sein, wie es Fig. 10 bei einer Aufsatzprofilleiste 15 mit durchgehend bogenförmiger Oberseite 28 entsprechend Fig. und 4 zeigt.

Die senkrechten Ansatzlappen 38 sind in erster Linie zur seitlichen Abdeckung von an die miteinander vereinigten Leisten 1, 15 angrenzenden Bereichen eines Trägerkörpers bestimmt, sie können jedoch grundsätzlich auch als sog. Annähfahnen für Bezugstoff dienen, wie auch umgekehrt die seitlichen Ansatzlappen 36 und 37 gemäss den Ausführungsformen nach den Fig. 7 und 8 der seitlichen Abdeckung von an die Aufsatzprofilleiste 15 angrenzenden Bereichen dienen können.

Aus den vorstehenden Darstellungen folgt, dass die Aussenkontur der Aufsatzprofilleiste 15 verschiedenartige geometrische Formen aufweisen und insbesondere halbrund, oberseitig abgeflacht oder insgesamt eckig ausgeführt sein kann.

Fig. 11 zeigt eine weitere Ausführungsform der Aufsatzprofilleiste 15, bei der ihre seitlichen Raststege 16 und 17, bei abgeflachtem Firstbereich 35 ihrer Oberseite, insgesamt als verdickte und verbreiterte fahnenförmige Randleisten 39 der aus Fig. 11 ersichtlichen Querschnittsgestalt mit oberseitiger Abschrägung 40 und einer Abstufung in der im wesentlichen flachen Unterseite 41 ausgebildet sind. Diese Ausführungsform der Aufsatzprofilleiste 15 findet als sog. Umleimer bei Möbeln, wie Tischen und Stühlen, Anwendung.

In den Fig. 12 bis 16 sind einige Anwendungsbeispiele der insoweit beschriebenen Vorrichtung veranschaulicht.

Fig. 12 zeigt einen als Ganzes mit 42 gezeichneten Bürostuhl, der mit einem Bezugstoff zu versehen ist und bei dem die Basisprofilleiste 1 mit seitlichen Verlängerungen 33a des Basisstegs 4 in Verbindung mit der Aufsatzprofilleiste 15 in einer Ausgestaltung mit einem einseitigen, im wesentlichen senkrechten Ansatzlappen 38 (vgl. Fig.9 und 10) als sog. Stuhlprofil Verwendung findet. Bei der Anbringung des Bezugstoffes und der Basisprofilleiste 1 am Stuhl 42 als Trägerkörper ist hierbei der Bezugstoff bereits an die Basisprofilleiste 1 angenäht, wozu neben dem mittleren Bereich des Basissteges 4 zwischen den beiden Seitenstegen 6 und 7 auch dessen seitliche Verlängerungen 33a herangezogen werden können (vgl. Fig. 5 und 6).

Die Fig. 13 veranschaulicht den oberen Teil eines als Ganzes mit 43 bezeichneten Tisches, bei dem zum Abdecken der Randseiten 44 der Tischplatte 45 eine Basisprofilleiste 1 entsprechend Fig. 12 mit randseitigen Verlängerungen 33a ihres Basissteges 4 in Verbindung mit einer Abdeckprofilleiste 15 in einer Ausführungsform, die im wesentlichen der nach Fig. 11 entspricht, als sog. Tischkantenprofil nach Art eines Umleimers verwendet wird.

Die Fig. 14 bis 16 veranschaulichen die Verwendung der Profilleisten 1 und 15 zur Kissenbefestigung an Sitzmöbeln. In Fig. 14 ist ein als Ganzes mit 46 bezeichneter Sessel mit einem aufgelegten Sitzkissen 47 dargestellt. Zur Festlegung des Sitzkissens 47 auf dem Trägerkörper bzw. Sitzgestell 48 des Sessels 46 wird die Basisprofilleiste 1 in einer Ausführungsform z.B. entsprechend Fig. 1 mittels der Heftklammern 14 auf das Sitzgestell 48 in dem gewünschten Verlauf angeschossen. Die Aufsatzprofilleiste 15 in einer Ausführungsform entsprechend Fig.8 mit seitlichem Ansatzlappen 36 als sog. Annähfahne wird an den Bezugstoff des Kissens auf dessen Unterseite angenäht, wie es durch die gestrichelt angedeutete Nähnaht 49 auf der Annähfahne 36 versinnbildlicht ist. Sodann wird die mit dem Kissen 47 vernähte Aufsatzprofilleiste 15 auf die Basisprofilleiste 1 aufgedrückt, womit eine sichere Festlegung des Sitzkissens 47 auf dem Sitzgestell 48 des Sessels 46 erreicht ist.

Fig. 15 veranschaulicht einen als Ganzes mit 50 bezeichneten Sessel mit einem Sitzkissen 51 und einem Rückenkissen 52. Beide Kissen 51 und 52 werden in der anhand der Fig. 14 erläuterten Weise mit dem Sitzgestell 53 bzw. dem Rückenlehnenrahmen 54 verbunden, wie es die Fig. 16 veranschaulicht, die die Einzelheit A der Fig. 15 in grösserem Masstab wiedergibt. Entsprechendes gilt für die Einzelheit B der Fig. 15.

## Patentansprüche

1. Vorrichtung zum Verbinden von Bezugstoff (29) mit einem Trägerkörper (2), insbesondere einem Möbelkörper, und/oder zum Abdecken von insbesondere Randbereichen des Trägerkörpers (2), bestehend aus zwei miteinander vereinigbaren, jeweils einstückig stranggepressten, längsbiegsamen, elastischen Kunststoffprofilleisten (1, 15), von denen die eine eine Basisprofilleiste (1) bildet, die mittels eines Basisstegs (4) an ihrer dem Trägerkörper (2) zuzuwendenden Unterseite an diesem befestigbar ist, und von denen die andere eine Aufsatzprofilleiste (15) bildet, die auf die Basisprofilleiste (1) aufdrückbar und dabei mit ihren Längsrandbereichen in Verriegelungseingriff mit Verriegelungsflächen eines von der Oberseite des Basissteges (4) ausgehenden oberen Ansatzbereichs der Basisprofilleiste (1) bewegbar ist, dadurch gekennzeichnet, dass der Basissteg (4) der Basisprofilleiste (1) in vom Trägerkörper (2) fortweisender Richtung quer gewölbt ist, der obere Ansatzbereich der Basisprofilleiste zwei beidseits der Längsmittelebene (5) des Basissteges angeordnete, mit die Verriegelungsflächen für die Aufsatzprofilleiste (15) darbietenden kopfseitigen Verdickungen (8, 9) versehene Seitenstege (6, 7) umfasst, die im wesentlichen untereinander parallel vom gewölbten Basissteg vorspringen und zwischen ihren kopfseitigen Verdickungen einen sich beim Befestigen des Basissteges am Trägerkörper schliessenden Spalt (11) belassen, und dass die Aufsatzprofilleiste auf ihrer der Basisprofilleiste zugewandten Unterseite seitliche Raststege (16, 17) mit einwärts gerichteten Rasthaken (18,19) aufweist sowie mit einem Mittelsteg (20) mit doppelseitigen Rasthaken (21, 22) versehen ist.

2. Vorrichtung nach Anspruch 1, dadurch gekennzeichnet, dass die Seitenstege (6, 7) der Basisprofilleiste (1) eine senkrechte Ausgangsstellung in bezug auf eine die Längsränder (9, 10) des Basissteges (4) einnehmende waagerechte Ebene besitzen.

3. Vorrichtung nach Anspruch 1 oder 2, dadurch gekennzeichnet, dass die kopfseitigen Verdickungen (8, 9) der Seitenstege (6, 7) der Basisprofilleiste (1) im Querschnitt die Grundform eines Pilzkopfes mit oberseitiger Wölbung (25) aufweisen, in dessen Unterseite (26) die Seitenstege einmünden.

4. Vorrichtung nach Anspruch 3, dadurch gekennzeichnet, dass die Seitenstege (6, 7) der Basisprofilleiste (1) aussermittig, zur vertikalen Längsmittelebene (5) des Basissteges (4) hin versetzt, in die Unterseite (26) des Pilzkopf-Querschnittes der Seitenstegverdickungen (8, 9) einmünden.

5. Vorrichtung nach Anspruch 3 oder 4, dadurch gekennzeichnet, dass die Unterseite (26) des Pilzkopf-Querschnitts beidseits jedes Seitensteges (6, 7) Verriegelungswinkel (α, β) mit diesem für die Rasthaken (18,19, 21, 22) der Aufsatzprofilleiste (15) einschliesst, wobei die Verriegelungswinkel (α, β) vorzugsweise spitze Winkel sind und die Unterseite (26) des Pilzkopf-Querschnitts vorzugsweise einen spitzeren Winkel (a) mit der Aussenseite als mit der Innenseite jedes Seitenstegs (6, 7) bildet.

6. Vorrichtung nach einem der Ansprüche 1 bis 5, dadurch gekennzeichnet, dass der Basissteg (4) der Basisprofilleiste (1) ein- oder beidseitig mit einer über die Seitenstege (6, 7) und deren kopfseitige Verdickungen (8, 9) überstehenden Annähfahnen (33a) versehen ist.

7. Vorrichtung nach einem der Ansprüche 1 bis 6, dadurch gekennzeichnet, dass der Basissteg (4) der Basisprofilleiste (1) mittels Stahlklammern (14) an den Trägerkörper (2) anheftbar ist.

8. Vorrichtung nach einem der Ansprüche 1 bis 7, dadurch gekennzeichnet, dass der Basissteg (4) der Basisprofilleiste (1) an seiner Unterseite mit einem oder mehreren leistenförmigen Rasthaken (34) für seine Festlegung in einer oder mehreren Verriegelungsnuten des Trägerkörpers versehen ist.

9. Vorrichtung nach einem der Ansprüche 1 bis 8, dadurch gekennzeichnet, dass die Aufsatzprofilleiste (15) zwischen ihren seitlichen Raststegen (16, 17) und ihrem Mittelsteg (20) jeweils einen unterseitig offenen Hohlraum (23, 24) mit einer den kopfseitigen Verdickungen (8, 9) der Seitenstege (6, 7) der Basisprofilleiste (1) entsprechenden Querschnittsform aufweist und vorzugsweise eine im wesentlichen glatte, die Basisprofilleiste (1) im aufgesetzten Zustand ober- und randseitig umgreifende Aussenkontur (28) besitzt.

10. Vorrichtung nach einem der Ansprüche 1 bis 9, dadurch gekennzeichnet, dass die Aufsatzprofilleiste (15) mit einem oder zwei ihre seitlichen Raststege (16, 17) übergreifenden fahnenförmigen Ansatzlappen (36, 37, 38) versehen ist, die in seitlicher Verlängerung der Oberseite (28) der Aufsatzprofilleiste (15) oder in im wesentlichen senkrechter Verlängerung der seitlichen Raststege (16, 17) der Aufsatzprofilleiste (15) angeordnet sind.

11. Vorrichtung nach einem der Ansprüche 1 bis 9, dadurch gekennzeichnet, dass die seitlichen Raststege (16, 17) der Aufsatzprofilleiste (15) insgesamt als verdickte und verbreiterte fahnenförmige Randleisten (39) ausgebildet sind.

## Claims

1. A device for attaching a covering material (29) to a support member (2), particularly a furniture part, and/or for covering the edges of the support member (2) in particular, consisting of two longitudinally flexible, resilient plastics profiled strips (1, 15) which are each extruded in one piece and can be joined to one another, one of which forms a base profiled strip (1) which can be secured to the support member (2) by means of a base web (4) at its underside to be turned towards the support member (2), and of which the other forms a superimposed profiled strip (15) which can be pressed onto the base profiled strip (1) and is movable with its longitudinal marginal regions in locking engagement with locking surfaces of an upper superimposed region of the base profiled strip (1), originating from the top of the base web (4), characterized in that the base web (4) of the base profiled strip (1) is arched transversely in a direction facing away from the support member (2), the upper superimposed region of the base profiled strip comprises two lateral webs (6, 7) which are disposed at each side of the longitudinal central plane (5) of the base web and are provided with thickened portions (8, 9) at the head side affording the locking surfaces for the superimposed profiled strip (15) and which project from the arched base web, substantially parallel to one another, and leave a gap (11) between their thickened portions at the head side, which gap closes when the base web is secured to the support member, and in that the superimposed profiled strip comprises lateral detent webs (16, 17) with inwardly directed detent hooks (18, 19) at its underside adjacent to the base profiled strip and is provided with a centre web (20) with a double-sided detent hook (21, 22).

2. A device as claimed in claim 1, characterized in that the lateral webs (6, 7) of the base profiled strip (1) have a perpendicular initial position in relation to a horizontal plane including the longitudinal edges of the base web (4).

3. A device as claimed in claim 1 or 2, characterized in that the thickened portions (8, 9) at the head side of the lateral webs (6, 7) of the base profiled strip (1) have the basic shape of a mushroom head with arching (25) at the top in cross-section, in the underside (26) of which the lateral webs end.

4. A device as claimed in claim 3, characterized in that the lateral webs (6, 7) of the base profiled strip (1) end in the underside (26) of the mushroom-head cross-section of the thickened portions (8, 9) of the lateral webs, eccentrically, being offset towards the vertical longitudinal central plane (5) of the base web (4).

5. A device as claimed in claim 3 or 4, characterized in that the underside (26) of the mushroom-head cross-section forms, at each side of each lateral web (6, 7), locking angles (α, β) with this for the detent hooks (18, 19, 21, 22) of the superimposed profiled strip (15), the locking angles (α, β) preferably being acute angles and the underside (26) of the mushroom-head cross-section preferably forming a more acute angle (a) with the outside than with the inside of each lateral web (6, 7).

6. A device as claimed in any one of claims 1 to 5, characterized in that the base web (4) of the base profiled strip (1) is provided at one or both sides, with a sewing-on lug (33a) which projects beyond the lateral webs (6, 7) and their thickened portions (8, 9) at the head side.

7. A device as claimed in any one of claims 1 to 6, characterized in that the base web (4) of the base profiled strip (1) can be fastened to the support member (2) by means of steel staples (14).

8. A device as claimed in any one of claims 1 to 7, characterized in that the base web (4) of the base profiled strip (1) is provided, at its underside, with one or more strip-shaped detent hooks (34) for its location in one or more locking grooves in the support member.

9. A device as claimed in any one of claims 1 to 8, characterized in that the superimposed profiled strip (15) comprises, in each case, between its lateral detent webs (16, 17) and its centre web (20), a cavity (23, 24) which is open at the bottom with a cross-sectional shape corresponding to the thickened portions (8, 9) at the head side of the lateral webs (6, 7) of the base profiled strip (1) and preferably has a substantially smooth outside contour (28) engaging round the base profiled strip (1) at the top and marginal side in the superimposed state.

10. A device as claimed in any one of claims 1 to 9, characterized in that the superimposed profiled strip (15) is provided with one or two lug-shaped attachment lobes (36, 37, 38) which engage over its lateral detent webs (16, 17) and which are disposed in a lateral extension of the top (28) of the superimposed profiled strip (15) or in a substantially perpendicular extension of the lateral detent webs (16, 17) of the superimposed profiled strip (15).

11. A device as claimed in any one of claims 1 to 9, characterized in that the lateral detent webs (16,17) of the superimposed profiled strip (15) are constructed, as a whole, in the form of thickened and widened lug-shaped marginal strips (39).

## Revendications

1. Dispositif pour fixer une matière de recouvrement (29) sur un élément de support (2), notamment une partie de meuble et/ou pour couvrir en particulier les bords de l'élément de support (2), constitué de deux moulures profilées (1, 15) en matière plastique élastiques, longitudinalement flexibles, extrudées chacune d'une seule pièce et pouvant être réunies, la première moulure profilée formant une moulure profilée de base (1) qui, au moyen d'une âme de base (4), peut être fixée par la face de cette âme tournée vers l'élément de support (2), à ce même élément de support, et l'autre moulure profilée formant une moulure profilée de coiffage (15) qui peut être pressée sur la moulure profilée de base (1) et peut ainsi être amenée, par ses zones marginales longitudinales, en prise de verrouillage avec des surfaces de verrouillage d'une zone saillante supérieure de la moulure profilée de base (1) partant de la face supérieure de l'âme de base (4), caractérisé en ce que l'âme de base (4) de la moulure profilée de base (1) est cambrée dans un sens partant de l'élément de support, la zone saillante supérieure de la moulure profilée de base comprend deux ailes latérales (6, 7) pourvues de bourrelets de tête (8, 9) présentant les surfaces de verrouillage pour la moulure profilée de coiffage (15) et disposées de part et d'autre du plan longitudinal médian (5) de l'âme de base, qui font saillie en substance parallèlement l'une à l'autre à partir de l'âme de base cambrée et forment entre leurs bourrelets de tête un intervalle (11) qui se referme lors de la fixation de l'âme de base à l'élément de support, et la moulure profilée de coiffage est pourvue, sur sa face inférieure tournée vers l'âme profilée de base, de lèvres latérales d'arrêt (16, 17) présentant des crochets d'arrêt (18, 19) dirigés vers l'intérieur et d'une lèvre médiane (20) à crochets des deux côtés (21, 22).

2. Dispositif suivant la revendication 1, caractérisé en ce que les ailes latérales (6, 7) de la moulure profilée de base (1) présentent une position de départ verticale par rapport à un plan horizontal passant par les bords longitudinaux (9, 10) de l'âme de base (4).

3. Dispositif suivant la revendication 1 ou 2, caractérisé en ce que les bourrelets de tête (8, 9) des ailes latérales (6, 7) de la moulure profilée de base (1) ont en coupe essentiellement la forme de têtes de champignon à faces supérieures bombées (25), dans les faces inférieures (26) desquelles aboutissent les ailes latérales.

4. Dispositif suivant la revendication 3, caractérisé en ce que les ailes latérales (6, 7) de la moulure profilée de base (1) décalées excentriquement par rapport au plan longitudinal médian vertical (5) de l'âme de base (4) débouchent dans la face inférieure (26) de la section en forme de tête de champignon des bourrelets (8, 9) des ailes latérales.

5. Dispositif suivant la revendication 3 ou 4, caractérisé en ce que la face inférieure (26) de la section en forme de tête de champignon forme, de part et d'autre de chaque aile latérale (6, 7), des angles de verrouillage (α, β) inclus avec cette aile latérale pour les crochets d'arrêt (18, 19, 21, 22) de la moulure profilée de coiffage (15), les angles de verrouillage (α, β) étant de préférence des angles aigus et la face inférieure (26) de la section en forme de tête de champignon formant de préférence un angle plus aigu (a) avec la face externe de chaque aile latérale (6, 7) qu'avec sa face interne.

6. Dispositif suivant l'une quelconque des revendications 1 à 5, caractérisé en ce que l'âme de base (4) de la moulure profilée de base (1) est pourvue, de l'un ou des deux côtés, de lisières à coudre (33a) qui s'étendent au-delà des ailes latérales (6, 7) et de leurs bourrelets de tête (8,9).

7. Dispositif suivant l'une quelconque des revendications 1 à 6, caractérisé en ce que l'âme de base (4) de la moulure profilée de base (1) peut être fixée sur l'élément de support (2) au moyen d'agrafes en acier (14).

8. Dispositif suivant l'une quelconque des revendications 1 à 7, caractérisé en ce que l'âme de base (4) de la moulure profilée de base (1) est pourvue, à sa face inférieure, d'un ou de plusieurs crochets d'arrêt (34) en forme de languettes (34), servant à fixer l'âme de base dans une ou plusieurs rainures de verrouillage de l'élément de support.

9. Dispositif suivant l'une quelconque des revendications 1 à 8, caractérisé en ce que la moulure profilée de coiffage (15) présente, entre ses lèvres d'arrêt latérales (16, 17) et son aile médiane (20) chaque fois un creux (23, 24) ouvert à sa partie inférieure dont la forme en coupe correspond à celle des bourrelets de tête (8, 9) des ailes latérales (6, 7) de la moulure profilée de base (1) et possède de préférence un contour extérieur (28) essentiellement lisse qui, à l'état posé, enserre le côté supérieur et les bords de la moulure profilée de base (1).

10. Dispositif suivant l'une quelconque des revendications 1 à 9, caractérisé en ce que la moulure profilée de coiffage (15) est pourvue d'une ou de deux languettes saillantes en forme de lisières (36, 37, 38) qui chevauchent ses lèvres d'arrêt latérales (16, 17) et qui sont disposées dans le prolongement latéral du côté supérieur (28) de la moulure profilée de coiffage (15) ou dans le prolongement en substance vertical des lèvres d'arrêt latérales (16, 17) de la moulure profilée de coiffage (15).

11. Dispositif suivant l'une quelconque des revendications 1 à 9, caractérisé en ce que les lèvres d'arrêt latérales (16, 17) de la moulure profilée de coiffage (15) ont dans l'ensemble la forme de bandes marginales (39) en forme de lisières épaissies et élargies.
